# FASCICULE DE BREVET EUROPEEN

(11) **EP 2 752 946 B1**
(45) Date de publication et mention de la délivrance du brevet: **28.10.2015**
(21) Numéro de dépôt: 13199878.3
(22) Date de dépôt: 31.12.2013
(51) Int. Cl.: H01R 13/52, H01R 13/625, H01R 13/639, H01R 13/641, H01R 103/00, H01R 24/22, H01R 24/30

(54) **Raccord électrique avec engagement automatique**
Elektrischer Anschluss mit automatischer Blockierung
Electrical connector with automatic engagement

(30) Priorité: 02.01.2013 FR 1350017
(43) Date de publication de la demande: 09.07.2014
(73) Titulaire: Staubli Faverges, 74210 Faverges (FR)
(72) Inventeur: Tiberghien, Alain-Christophe, 74320 Sevrier (FR); Durieux, Christophe, 73200 Gilly Sur Isere (FR); Marques Barroca, Serafim, 73460 Frontenex (FR)
(74) Mandataire: Myon, Gérard Jean-Pierre

(56) Documents cités:
- EP-A1- 1 862 719
- DE-A1-102005 038 167
- FR-A2- 2 147 289
- GB-A- 2 356 496
- US-A- 5 685 730

## Description

L'invention concerne un raccord électrique comprenant un premier élément de raccord et un deuxième élément de raccord complémentaire du premier, les deux éléments de raccord étant aptes à s'accoupler l'un à l'autre. En particulier, il peut être considéré que le premier élément de raccord est un élément mâle et le deuxième élément de raccord est un élément femelle, étant entendu que l'inverse est envisageable. A titre d'exemple, l'invention a pour application un raccord de puissance à broches et douilles de contact multiples avec broche de terre et un circuit de puissance.

Il est connu de FR-A-2 147 289, qu'un raccord électrique peut comporter un dispositif d'indexage permettant d'orienter l'élément mâle par rapport à l'élément femelle autour de l'axe d'accouplement. Il est également connu de ce document qu'un raccord peut comporter un mécanisme de verrouillage permettant d'empêcher le désaccouplement du raccord, tant que ce mécanisme n'a pas été désactivé. Dans ce cas, le mécanisme de verrouillage comprend un pion de verrouillage qui progresse dans une rainure de verrouillage située de manière curviligne à l'intérieur d'une bague rotative. Un ressort de blocage coopère avec un premier logement situé à l'intérieur de la bague pour maintenir la bague en position de verrouillage du pion lorsque le raccord est accouplé et en configuration désaccouplée, le ressort de blocage coopère avec un deuxième logement pour, après indexage, positionner le pion de verrouillage en face de l'entrée de la rainure de verrouillage, facilitant ainsi le verrouillage du raccord. Ainsi, la course angulaire entre les deux logements correspond à la course effectuée par le pion de verrouillage pour arriver jusqu'au bout de la rainure de verrouillage. Cependant, si la bague est tournée après déconnexion avant une prochaine connexion, le ressort est sorti de son deuxième logement et l'opérateur doit manuellement tourner la bague pour permettre l'engagement des pions dans la rainure de verrouillage. De plus, le recours à un ressort pour maintenir la bague fixe en rotation et donc pour maintenir le raccord en position accouplée manque de fiabilité car la résistance du ressort n'est pas suffisante pour contrecarrer un geste malencontreux d'un opérateur. Par ailleurs, dans le cas où un raccord électrique serait raccordé à une machine sur une ligne d'assemblage, cette machine étant susceptible de bouger, il est possible qu'un des éléments du raccord s'éloigne de manière intempestive. Rien n'est prévu à cet effet pour déconnecter automatiquement les deux éléments de raccord et ainsi éviter une détérioration de celui-ci.

Il est également connu, en référence à FR-A-1 307 976 que dans les raccords de puissance, il convient d'abord de connecter la terre, puis le circuit de puissance et enfin, éventuellement un circuit pilote associé à des relais. Logiquement, la séquence inverse se produit dans le sens du désaccouplement. Ceci permet de garantir une connexion et une déconnexion sécurisées du circuit de puissance car celui-ci n'est alors pas alimenté en courant. Cependant, dans le cas où l'opérateur commence à accoupler un tel raccord pourvu d'un verrouillage à baïonnette jusqu'à ce que la broche pilote atteigne le contact pilote, fermant ainsi le circuit pilote et stoppe tout effort d'accouplement, le pion de verrouillage peut ne pas être parvenu en position de verrouillage. Dans cette configuration, il y a alors un risque de passage du courant dans le circuit de puissance, alors que les deux éléments de raccord ne sont pas complètement accouplés, ceci pouvant résulter en un désaccouplement brutal.

C'est à ces inconvénients qu'entend plus particulièrement remédier l'invention en proposant un raccord électrique comportant un dispositif de verrouillage plus fiable et plus ergonomique et une sécurité de connexion améliorée.

A cet effet, l'invention concerne un raccord électrique comprenant un premier élément de raccord et un deuxième élément de raccord, complémentaire du premier élément de raccord, les deux éléments de raccord étant aptes à s'accoupler l'un à l'autre selon un axe d'accouplement, le premier et le deuxième élément de raccord comportant au moins une broche portée par le premier élément ou le deuxième élément et au moins un contact respectif porté par le deuxième élément ou le premier élément, un mécanisme de verrouillage à baïonnette du raccord comprenant au moins un pion de verrouillage ménagé sur un corps du premier élément de raccord et au moins une bague de verrouillage montée rotative autour d'un corps du deuxième élément de raccord et comprenant une rainure de verrouillage avec une embouchure et une encoche de verrouillage dans laquelle le pion de verrouillage est apte à être verrouillé axialement par rapport au corps du deuxième élément de raccord, des moyens d'indexage permettant de positionner le corps du premier élément et le corps du deuxième élément de raccord, l'un par rapport à l'autre autour de l'axe d'accouplement dans une configuration indexée qui intervient, en cours d'accouplement, avant l'engagement du pion de verrouillage dans la rainure de verrouillage. Conformément à l'invention, le deuxième élément de raccord comprend une bague de sécurité montée mobile en translation axiale par rapport à la bague de verrouillage, et comportant au moins une patte de sécurité, la bague de sécurité étant apte à être repoussée par le pion de verrouillage en cours d'accouplement entre, une première position où la patte de sécurité bloque le passage du pion entre l'encoche de verrouillage et l'embouchure, et une deuxième position où la patte de sécurité autorise le passage du pion, la bague de sécurité étant rappelée élastiquement vers sa première position, chaque rainure de verrouillage comprenant à l'avant, un chanfrein délimitant l'embouchure. De plus l'amplitude de rotation de la bague de verrouillage par rapport au corps du deuxième élément de raccord autour de l'axe d'accouplement est limitée. Dans la configuration indexée des corps des premier et deuxième éléments, l'axe de déplacement du pion intersecte l'embouchure de la rainure de verrouillage sur toute l'amplitude de rotation de la bague de verrouillage.

Grâce à l'invention, le pion de verrouillage une fois indexé, s'engage de manière automatique dans la rainure de verrouillage sous les seuls efforts axiaux d'emmanchement et ceci de manière fiable puisqu'il n'y a pas de ressort pour positionner la bague de verrouillage en rotation.

Selon des aspects avantageux mais non obligatoires de l'invention, un raccord électrique peut incorporer une ou plusieurs des caractéristiques suivantes prises dans toute combinaison techniquement admissible :
- L'angle d'ouverture de l'embouchure de la rainure de verrouillage dans un plan perpendiculaire à l'axe est supérieur ou égal à l'amplitude de rotation de la bague de verrouillage autour du corps du deuxième élément de raccord.
- l'encoche de verrouillage est inclinée par rapport à l'axe d'accouplement en s'éloignant de l'avant de la bague de verrouillage et en ce que la patte de sécurité bloque le pion de verrouillage en position verrouillée en configuration accouplée du raccord.
- Le premier et le deuxième élément de raccord comprennent, en outre :
   - des moyens de connexion à la terre incluant une broche de terre ménagée sur un élément parmi le premier et le deuxième élément de raccord et un contact de terre ménagé sur l'autre élément, la broche de terre étant apte à s'engager selon l'axe d'accouplement dans le contact de terre,
   - des moyens de connexion d'un circuit de puissance incluant au moins une broche de puissance ménagée sur un élément parmi le premier et le deuxième élément de raccord et au moins un contact de puissance ménagé sur l'autre élément, la broche de puissance étant apte à s'engager, selon l'axe d'accouplement, dans le contact de puissance.
   - des moyens de connexion d'un circuit pilote incluant au moins une broche pilote ménagée sur un élément parmi le premier et le deuxième élément de raccord et au moins un contact pilote ménagé sur l'autre élément, la broche pilote étant apte à s'engager, selon l'axe d'accouplement, dans le contact pilote.
- Dans la configuration indexée des deux corps avant l'engagement du pion avec la rainure de verrouillage, une distance axiale, prise selon un axe parallèle à l'axe d'accouplement, entre chaque broche de terre et son contact de terre respectif est inférieure à une distance axiale entre chaque broche de puissance et son contact de puissance respectif, la distance axiale entre chaque broche de puissance et son contact de puissance respectif étant inférieure à une distance axiale entre chaque broche pilote et son contact pilote respectif.
- En cours d'accouplement, la connexion à la terre est effectuée avant la connexion du circuit de puissance, la connexion de puissance étant effectuée avant la connexion du circuit pilote.
- Le premier élément de raccord et/ou le deuxième élément de raccord comprend en outre un joint d'étanchéité apte à coopérer avec le corps du deuxième élément de raccord et le corps du premier élément de raccord, alors que le joint d'étanchéité rend étanche l'intérieur des corps des premier et deuxième éléments au cours de l'accouplement après que le circuit de puissance a été connecté.
- Le deuxième élément de raccord comprend, une lamelle de blindage disposée sur un corps parmi le corps du premier élément de raccord et le corps du deuxième élément de raccord et apte à coopérer avec l'autre corps parmi le corps et le corps après que le circuit de puissance a été connecté.
- Au cours de l'accouplement, lorsque le pion de verrouillage parvient au contact d'une patte de sécurité de la bague de sécurité disposée dans sa première position, la connexion de la ou de chaque broche pilote dans le contact pilote respectif n'est pas effective.
- Lorsque le pion coopère axialement avec la bague de sécurité alors que la bague de sécurité est entre sa première et sa deuxième position, la bague de sécurité est apte à repousser automatiquement et sans action de l'opérateur, un pion de verrouillage vers une position où la connexion de la ou de chaque broche pilote dans le contact pilote respectif n'est pas effective
- Le corps du premier élément de raccord et/ou le corps du deuxième élément de raccord est formé d'un corps externe et d'un corps interne isolant alors que le corps interne isolant est apte à être immobilisé par rapport au corps externe dans plusieurs configurations décalées angulairement par rapport à un axe central de l'élément de raccord.
- Le premier élément de raccord et/ou le deuxième élément de raccord comprennent en outre un détrompeur mécanique, constitué d'un alésage formé autour d'une broche, le diamètre de l'alésage étant sensiblement égal au diamètre d'un doigt cylindrique ménagé autour du contact respectif alors que, au cours de l'accouplement, l'alésage et le doigt isolant sont décalés radialement par rapport à l'axe d'accouplement et que l'alésage et le doigt sont aptes à coopérer au cours de l'accouplement en configuration indexée des corps.
- L'amplitude de rotation de la bague de verrouillage par rapport au corps du deuxième élément de raccord autour de l'axe, est limitée angulairement par un organe de blocage.
- L'organe de blocage est une clavette logée dans le corps du deuxième élément de raccord, ou respectivement dans la bague de verrouillage, et coopérant sur l'amplitude de rotation avec un logement radialement aligné avec la clavette et ménagé dans la bague de verrouillage, ou respectivement dans le corps du deuxième élément de raccord.
- Le deuxième élément de raccord comprend des moyens d'attache de la bague de sécurité à un point fixe extérieur au raccord.

L'invention sera mieux comprise et d'autres avantages de celle-ci apparaîtront plus clairement à la lumière de la description qui va suivre d'un mode de réalisation d'un raccord électrique conforme à son principe, donnée uniquement à titre d'exemple et faite en référence aux dessins annexés dans lesquels :
- la figure 1 est une coupe longitudinale d'un élément mâle d'un raccord conforme à l'invention,
- la figure 2 est une coupe longitudinale d'un élément femelle du raccord,
- la figure 3 est une vue en élévation du raccord formé des éléments mâle et femelle des figures dans une configuration indexée,
- la figure 4 est une coupe longitudinale selon la ligne IV-IV à la figure 3,
- la figure 5 est une coupe brisée longitudinale dont la partie supérieure est coupée selon un plan incliné, d'un angle de 120° autour de l'axe central, du plan de la figure 4,
- la figure 6 est une coupe longitudinale du raccord lors de la connexion de moyens de mise à la terre,
- la figure 7 est une coupe longitudinale du raccord lors de la poursuite du mouvement d'accouplement, représentant le contact entre un pion de verrouillage appartenant à l'élément mâle et une bague de sécurité appartenant à l'élément femelle,
- la figure 8 est une vue en élévation du raccord dans sa configuration accouplée,
- la figure 9 est une coupe selon la ligne IX-IX à la figure 11.
- la figure 10 est une coupe selon la ligne X-X à la figure 1,
- la figure 11 est une coupe selon la ligne XI-XI à la figure 2,
- la figure 12 est une coupe de détail à plus grande échelle selon la ligne XII-XII à la figure 2,
- la figure 13 est une coupe selon la ligne XIII-XIII à la figure 4,
- la figure 14 est une coupe selon la ligne XIV-XIV à la figure 8.

Sur les figures, des broches et des contacts sont visibles. Ils sont normalement reliés à des câbles conducteurs qui ne sont pas représentés, pour la clarté du dessin.

Dans la suite de la description, on définit la direction avant d'un élément de raccord comme la direction orientée dans le sens de l'accouplement, c'est-à-dire orientée vers l'élément de raccord complémentaire. A l'inverse, on définit la direction arrière d'un élément de raccord comme la direction opposée à l'élément de raccord complémentaire.

L'élément mâle 100 représenté à l'état désaccouplé à la figure 1 appartient à un raccord électrique R visible à la figure 3 notamment. L'élément 100 présente une structure globalement cylindrique centrée sur un axe X1-X1. Cet élément mâle 100 comporte un corps externe 102 sur lequel sont fixement positionnés, de manière radiale et orientée vers l'extérieur, trois pions de verrouillage 104. Les trois pions de verrouillage 104 sont disposés angulairement de manière équirépartie autour de l'axe X1-X1 de l'élément mâle 100, c'est-à-dire avec un intervalle angulaire de 120° autour de l'axe X1-X1. De manière plus générale, au moins un pion de verrouillage 104 est nécessaire pour verrouiller le raccord R. Le corps 102 de l'élément mâle 100 comporte en outre un pion d'indexage 106 radialement disposé à l'intérieur du corps 102 et, à l'avant par rapport au pion de verrouillage 104, c'est-à-dire orienté vers l'élément femelle 200 lors de l'accouplement. De plus, l'orientation angulaire du pion d'indexage 106 est la même que celle d'un des pions de verrouillage 104. On note Y104 l'axe central de chaque pion 104, chaque axe Y104 étant radial par rapport à l'axe X1-X1.

A l'intérieur du corps externe 102, est disposé un corps interne isolant 110, de forme cylindrique et également centré sur l'axe X1-X1 et qui entoure une broche de terre 108, deux broches de puissance 112 et deux broches pilote 114. La broche de terre 108, les deux broches de puissance 112 et les deux broches pilote 114 s'étendent toutes parallèlement à l'axe X1-X1. Autour d'au moins une broche pilote 114, est ménagé un alésage 116, de diamètre D1, dans le corps isolant 110. Un joint d'étanchéité non représenté assure l'étanchéité entre le corps externe 102 et le corps isolant 110. Une gaine d'étanchéité non représentée et mise en place autour du corps 102 et des câbles reliés aux broches 108, 112, 114 assure l'étanchéité à l'arrière du corps 102.

Le corps externe 102 comprend en outre des ouvertures 122, disposées à l'avant du pion d'indexage 106, dans lesquelles de l'air peut circuler.

Comme il en ressort de la figure 10, le corps isolant 110 comporte sur sa surface radiale une nervure longitudinale extérieure 118 de forme complémentaire avec celle de quatre rainures 120 creusées à l'intérieur et longitudinalement, c'est-à-dire selon l'axe X1-X1, dans le corps 102 de l'élément mâle 100. La nervure 118 peut être insérée au choix dans une des quatre rainures 120 et bloquée dans cette position par un segment d'arrêt 125 ou circlip préalablement à l'accouplement. Cela permet d'immobiliser angulairement le corps isolant 110 autour de l'axe X1-X1 par rapport au corps 102 et de multiplier les configurations de l'élément de raccord 100 avec un corps et un isolant identiques. Sur cette figure, on distingue un trou 107 dans lequel est positionnée la broche de terre 108, deux trous 111 dans lesquels sont positionnées les broches de puissance 112 et deux trous 113 dans lesquels sont positionnées les broches pilote 114. On note également la présente d'un autre trou 124, qui est inutilisé dans ce mode de réalisation, mais où il est possible d'insérer une troisième broche pilote.

L'élément femelle 200 représenté à l'état désaccouplé à la figure 2 appartient également au raccord R. Il présente également une structure globalement cylindrique centrée sur un axe X2-X2. Le corps 202 de l'élément femelle 200 comporte une rainure longitudinale d'indexage 204 située à l'avant du corps 202, c'est-à-dire orientée vers l'élément mâle 100, qui présente un profil complémentaire de celui du pion d'indexage 106 de l'élément mâle 100 et qui s'étend parallèlement à l'axe X2-X2. De manière analogue à l'élément mâle 100, un corps isolant interne 206 est disposé à l'intérieur du corps 202 de l'élément femelle 200 et englobe un contact de terre 208, deux contacts de puissance 212 et deux contacts pilote 214, parallèles à l'axe X2-X2. Autour d'un des contacts pilote 214, est disposé un doigt cylindrique 210 en matériau isolant, dont le diamètre D2 est sensiblement égal au diamètre D1 de l'alésage 116. Un joint d'étanchéité non représenté assure l'étanchéité entre le corps 202 et le corps isolant 206. Une gaine d'étanchéité non représentée est mise en place autour du corps 202 et des câbles reliés aux contacts 208, 212, 214, et assure l'étanchéité à l'arrière du corps 202.

Une bague de verrouillage 216 est disposée radialement autour du corps 202. La bague de verrouillage 216 est solidaire en translation selon l'axe X2-X2 du corps 202 par la coopération d'un talon 217 de la bague de verrouillage 216 avec une gorge externe 203 du corps 202. Cette bague de verrouillage 216 comporte trois rainures de verrouillage 218 qui sont localisées dans la partie avant de la bague de verrouillage 216, c'est-à-dire tournées vers l'élément mâle 100 lors de l'accouplement. Plus généralement, le nombre de rainures de verrouillage 218 dépend du nombre de pions de verrouillage 104 et le décalage angulaire autour de l'axe X2-X2 de deux rainures de verrouillage 218 est le même que le décalage angulaire autour de l'axe X1-X1 des deux pions de verrouillage 104 respectifs.

Une bague de sécurité 220 est disposée radialement autour de la bague de verrouillage 216 et en arrière par rapport aux rainures de verrouillage 218, c'est-à-dire dans la direction opposée à l'élément mâle 100. Un moyen de charge élastique, qui dans l'exemple considéré est un ressort 222, prend appui longitudinalement sur la bague de verrouillage 216 et sur la bague de sécurité 220, repoussant ainsi la bague de sécurité 220 vers l'avant en butée contre la bague de verrouillage 216 en configuration désaccouplée.

Un joint d'étanchéité 224, de type à lèvre, est disposé dans un logement externe du corps 202 et à l'arrière de la rainure d'indexage 204. Une prise de blindage 226, qui est formée par une lamelle métallique élastiquement déformable, est disposée à l'arrière du joint 224 et logée radialement dans un logement externe du corps 202 de l'élément femelle 200.

A l'arrière de la lamelle de blindage 226, est disposé un organe de blocage, qui dans l'exemple considéré, est une clavette 228 cylindrique située dans un logement creux 230 débouchant sur l'extérieur du corps 202. La clavette 228 dépasse radialement vers l'extérieur par rapport au corps 202 comme illustré sur la figure 12. La partie de la clavette 228 qui dépasse du logement 230 est reçue dans un logement 232 ménagé sur la surface radiale interne de la bague de verrouillage 216. Ce logement 232 s'étend sur un secteur angulaire centré sur l'axe X2-X2 et dont l'angle au sommet γ₂₃₂ est d'environ 15°. Il est donc possible de faire tourner la bague de verrouillage 216 par rapport au corps 202 autour de l'axe X2-X2 dans la limite d'un angle de 15° avant que la partie saillante de la clavette 228 ne vienne en butée contre une des parois longitudinales du logement 232.

De manière analogue à l'élément mâle 100 et comme visible à la figure 11, le corps isolant 206 de l'élément femelle 200 est, préalablement à l'accouplement, immobilisé angulairement dans le corps externe 202 dans l'une de quatre configurations à l'aide d'un segment d'arrêt 225. A cet effet, le corps isolant 206 comprend une nervure longitudinale 209 de profil complémentaire avec celui de quatre rainures 215 prévues à l'intérieur du corps 202 de l'élément 200. Sur cette figure, on distingue un trou 207 de réception du contact de terre 208, deux trous 211 de réception des contacts de puissance 212 et deux trous 213 de réception des broches pilote 214. On note également la présence d'un autre trou 223 pouvant éventuellement accueillir un troisième contact pilote.

L'immobilisation angulaire des deux corps isolants 110 et 206 dans les corps 102 et 202 impose, dans l'optique de l'accouplement, que les nervures 209 et 118 soient alignées après indexage des deux corps 102 et 202 c'est-à-dire que l'orientation angulaire du corps isolant 206 avec le corps 202 de l'élément femelle 200 soit compatible avec l'orientation angulaire du corps isolant 110 avec le corps 102 de l'élément mâle 100. Dans le cas contraire, l'accouplement serait impossible.

On décrit maintenant l'accouplement des éléments 100 et 200 en référence à l'un des pions de verrouillage 104, étant précisé que les trois pions 104 se déplacent en même temps et interagissent de la même façon avec la bague de verrouillage 216 et avec la bague de sécurité 220.

L'opérateur rapproche axialement les deux éléments de raccord 100 et 200 et met en place le corps 102 autour du corps 202.

Dans la position des figures 3, 4, 5 et 13 les corps 102 et 202 sont positionnés angulairement l'un par rapport à l'autre puisque le pion d'indexage 106 est inséré dans la rainure d'indexage 204. Dans cette configuration, l'axe X1-X1 et l'axe X2-X2 sont confondus avec un axe d'accouplement X3-X3. De plus, dans le cas où les corps isolants 110 et 206 sont immobilisés angulairement de manière compatible, les broches de puissance 112 sont alignées axialement avec les contacts de puissance 212, les broches pilote 114 sont alignées avec les contacts pilote 214 et la broche de terre 108 est alignée avec le contact de terre 208. Plus précisément, le trou 107 de réception de la broche 108 est aligné avec le trou 207 de réception du contact 208, les trous 111 sont alignés avec les trous 211 de réception des contacts 112 et les trous 113 sont également alignés avec les trous 213 de réception des contacts pilote 214. En revanche, aucune broche n'a encore atteint son contact respectif, ce qui signifie que le courant ne traverse, ni le circuit de puissance ni le circuit pilote et que la mise à la terre n'est pas encore effective.

La broche de terre 108 et le contact de terre 208 forment des moyens de mise à la terre, les broches de puissance 112 forment avec les contacts de puissance 212 des moyens de connexion du circuit de puissance et les broches pilote 114 forment avec les contacts pilote 214 des moyens de connexion d'un circuit pilote. Ce circuit de pilote est associé à des relais permettant de commander la circulation du courant à l'intérieur du circuit de puissance. Le pion de verrouillage 104 et la rainure de verrouillage 218 ménagée dans la bague de verrouillage 216 forment un mécanisme de verrouillage du raccord : on parle d'un verrouillage de type baïonnette.

La rainure de verrouillage 218 comprend, à l'avant, c'est-à-dire orientée vers l'élément mâle 100, un chanfrein qui s'élargit en direction de l'élément mâle 100 et qui est constitué de deux surfaces 2362 et 2634 chacune inclinée d'un angle d'environ 40° par rapport à l'axe X2-X2 et dans le plan de la figure 3. Les surfaces 2362 et 2364 définissent une embouchure 236 qui s'étend à l'intérieur de la rainure de verrouillage 218 entre les deux surfaces 2362 et 2364 et dont l'angle d'ouverture α218, mesuré au niveau de l'extrémité avant de la bague de verrouillage 216 et autour de l'axe X2-X2 dans un plan parallèle à celui de la figure 11, est d'environ 23°. Plus précisément l'angle d'ouverture α218 est défini entre une première arête A1 de l'embouchure 236 qui est la jonction entre la surface 2362 et un bord externe avant 2162 de la bague de verrouillage 216, et une deuxième arête A2 de l'embouchure 236, qui est la jonction entre la surface 2364 et un bord externe avant 2164 de la bague de verrouillage 216.

Dans la position indexée des figures 3, 4, 5 et 13, le pion de verrouillage 104 se trouve axialement en regard de la rainure de verrouillage 218. Autrement dit, un axe de déplacement X4-X4 du pion 104, parallèle à l'axe d'accouplement X3-X3 et passant par l'axe central Y104 du pion 104, cet axe de déplacement X4-X4 étant fixe par rapport au corps 202 dans la configuration indexée des corps 102 et 202, intersecte un segment de cercle 2366 défini dans l'embouchure 236 autour de l'axe X3-X3 entre la première arête A1 et la deuxième arête A2 de l'embouchure 236. Ceci a pour avantage que la poursuite de l'accouplement se fait simplement en rapprochant l'élément mâle 100 de l'élément femelle 200, par translation selon l'axe X3-X3.

Par ailleurs, la valeur de l'angle d'ouverture α218 de l'embouchure 236 est choisie supérieure à la plage angulaire de rotation de la bague de verrouillage 216 autour de l'axe X2-X2 par rapport au corps 202, cette plage angulaire étant définie par l'angle γ232 qui vaut 15°. De plus les positions angulaires de l'embouchure 236 et du logement 232 sur la bague de verrouillage 216, les positions angulaires de la clavette 228 et de la rainure d'indexage 204 sur le corps 202, les positions angulaires du pion de verrouillage 104 et du pion d'indexage 106 sur le corps 102 sont telles que, dans une configuration indexée des corps 102 et 202 et quelle que soit la position de la bague de verrouillage 216 dans sa plage angulaire de rotation définie par les deux positions angulaires extrêmes de la bague de verrouillage 216 pour lesquelles la clavette 228 est en butée circonférentielle respectivement contre l'une et l'autre des parois longitudinales du logement 232, l'axe de déplacement X4-X4 du pion 104 intersecte le segment de cercle 2366, autrement dit le pion de verrouillage 104 est toujours compris dans l'embouchure 236 de la rainure de verrouillage 218. A la figure 3, la représentation de l'angle α218 et de l'angle γ232 est très schématique car ces angles sont en fait mesurables dans un plan transversal à l'axe d'accouplement X3-X3 et perpendiculaire au plan de la figure 3.

De plus, la rainure de verrouillage 218 comprend à l'arrière de l'embouchure 236, une encoche de verrouillage 238 qui s'étend selon une direction X5-X5 inclinée, par rapport à l'axe d'accouplement X3-X3 et dans le plan de la figure 3, d'un angle β238 d'environ 45°. En pratique l'angle β238 est compris entre 30° et 75°. On note 237 la zone de transition s'étendant axialement entre l'embouchure 236 et l'encoche de verrouillage 238. On note Y237 un axe radial à l'axe X2-X2 et passant par le centre de la zone 237. On note Y238 un axe radial par rapport à l'axe X2-X2 disposé dans l'encoche de verrouillage 238, et tel qu'en configuration verrouillée du pion 104 dans l'encoche de verrouillage 238, les axes Y104 et Y238 sont confondus.

Dans le plan de la figure 3, l'encoche 238 s'éloigne de la zone 237 et de l'embouchure 236 en pénétrant dans la bague 216, c'est à dire en s'éloignant des bords 2162 et 2164. La rainure de verrouillage 218 est constitué de l'embouchure chanfreinée 236, de l'encoche inclinée 238 et de la zone 237 de transition.

Lors de la poursuite de l'accouplement de l'élément mâle 100 et de l'élément femelle 200, le pion de verrouillage 104 s'engouffre dans la rainure de verrouillage 218 et entraine, du fait de la géométrie de l'encoche de verrouillage 238, la bague de verrouillage 216 en rotation autour de l'axe X3-X3.

La bague de verrouillage 216 est montée rotative autour de l'axe X2-X2 et du corps 202 de l'élément femelle 200, afin que le pion de verrouillage 104 puisse s'engager totalement dans l'encoche de verrouillage 238. En effet, la géométrie de la rainure de verrouillage 218 combinée avec le fait que le pion de verrouillage 104 est fixe en rotation par rapport au corps 202 dès lors que les corps 102 et 202 sont en configuration indexée, amène la bague de verrouillage 216 à tourner autour de l'axe d'accouplement X3-X3 lorsque le pion de verrouillage 104 se déplace axialement en translation par rapport à la bague de verrouillage 216 pour atteindre sa position verrouillée. Plus précisément, on définit un angle γ233 représentant la rotation angulaire de la bague 216 nécessaire pour que le pion de verrouillage 104 puisse s'engager depuis la zone 237 jusque dans sa position verrouillée dans l'encoche de verrouillage 238. L'angle γ233 est de l'ordre de 11°. Cet angle γ233 est mieux visible à la figure 14, il représente l'écart angulaire entre la projection de l'axe Y237 sur un plan perpendiculaire à l'axe X2-X2 et la projection de l'axe Y238 sur le même plan. Lorsque le pion 104 est verrouillé dans l'encoche de verrouillage 238, l'angle γ233 est égal à l'écartement angulaire entre les axes Y104 et Y237 projetés sur un même plan perpendiculaire à l'axe X3-X3. Cette rotation angulaire d'angle γ233 est comprise dans l'amplitude de rotation γ232 de la bague de verrouillage 216 qui est de l'ordre de 15° dans l'exemple. Par ailleurs, la bague de sécurité 220 comporte trois pattes de sécurité 234, disposées à l'avant de la bague de sécurité 220, c'est-à-dire du côté de l'élément 100 dans la configuration des figures 3 à 5. Les surfaces d'extrémité avant des pattes de sécurité 234 sont perpendiculaires à l'axe X2-X2. Le nombre de pattes de sécurité 234 est égal au nombre de rainures de verrouillage 218. Chaque patte de sécurité 234 est guidée par une rainure axiale 235 qui est mieux visible à la figure 14. Cette rainure axiale 235 est creusée dans la bague de verrouillage 216, et selon le prolongement axial de la zone 237. Ainsi, la bague de sécurité 220 est mobile en translation axiale par rapport à la bague de verrouillage 216 et solidaire en rotation de la bague de verrouillage 216. Le ressort 222 repousse chaque patte de sécurité 234 en position avancée dans laquelle est bloqué le passage pour un pion de verrouillage 104 entre l'embouchure 236 et l'encoche de verrouillage 238.

En référence aux figures 6 à 9, le rapprochement entre les deux éléments de raccord 100 et 200, selon l'axe d'accouplement X3-X3, implique que le pion de verrouillage 104 entre dans la rainure de verrouillage 218 et l'effort d'accouplement se traduit, si le pion 104 n'est pas aligné avec la zone 237, par pression du pion de verrouillage 104 sur une des deux pentes 2362 et 2364 du chanfrein. Cet effort entraîne la rotation de la bague de verrouillage 216 autour de l'axe X3-X3 ce qui lui permet de guider le pion de verrouillage 104 en translation jusqu'à la zone 237 si bien que le pion de verrouillage 104 se trouve axialement en regard de l'extrémité avant de la patte de sécurité 234. En parallèle de la rotation de la bague de verrouillage 216, se produit la connexion électrique de la broche de terre 108 avec le contact de terre 208 et, de manière quasiment simultanée, le doigt cylindrique 210 entourant le contact pilote 214 s'engage dans l'alésage 116. Cette coopération entre le doigt cylindrique 210 et l'alésage 116, qui qui sont décalés radialement par rapport à l'axe X3-X3, sert de détrompeur mécanique et empêche de poursuivre le mouvement d'accouplement si l'orientation des broches 108, 112 et 114 dans l'élément mâle 100 n'est pas conforme à celle des contacts 208, 212 et 214 dans l'élément femelle 200 car le doigt isolant 210 ne peut alors pas pénétrer dans l'alésage 116. Ce défaut de conformité peut, par exemple, apparaître à la suite d'une incompatibilité au niveau du positionnement angulaire du corps isolant 110 avec celui du corps isolant 206 respectivement par rapport au corps 102 de l'élément mâle 100 et au corps 202 de l'élément femelle 200.

Comme visible à la figure 6, lorsque la broche de terre 108 est emmanchée dans son contact 208, la connexion entre les broches de puissance 112 et leurs contacts de puissance respectifs 212, n'est pas encore effective. Il en va de même pour la connexion entre les broches pilote 114 et leurs contacts respectifs 214. Ceci est cohérent avec le fait que la connexion du circuit de puissance est sécurisée puisqu'elle intervient après la mise à la terre, mais avant la fermeture du circuit pilote.

La poursuite du mouvement d'accouplement amène le raccord dans la position de la figure 7. Plus précisément, les broches puissance 112 sont emmanchées dans leurs contacts respectifs 212 connectant ainsi électriquement le circuit de puissance. Le corps 102 de l'élément mâle 100 vient au contact du joint à lèvre 224, sans pour autant rendre étanche l'intérieur des corps 102 et 202. En effet, les ouvertures 122 disposées dans le corps 102 de l'élément mâle 100 sont axialement situées à l'avant par rapport au joint d'étanchéité 224. De l'air présent entre les corps 102 et 202 peut ainsi être évacué vers l'extérieur. Par ailleurs, le pion de verrouillage 104, qui reste engagé dans la rainure de verrouillage 218, parvient axialement au contact de la patte de sécurité 234 qu'il repousse axialement alors vers l'arrière, c'est-à-dire à l'opposé du premier élément de raccord 100, à l'encontre de l'effort élastique du ressort 222. Ceci libère donc le passage vers l'encoche de verrouillage 238 au niveau de la zone 237. Dans cette configuration où le pion 104 parvient au contact de la patte de sécurité 234, la connexion entre les broches pilotes 114 et leurs contacts respectifs 214 n'est pas encore effective.

Dans la dernière phase de l'accouplement, le pion de verrouillage 104 s'engage dans l'encoche inclinée 238 et progresse dans celle-ci. Les broches pilotes 114 s'engagent dans leur contact pilote 214 alors que la bague de verrouillage 216 continue de tourner autour de l'axe X3-X3 sous les efforts axiaux d'accouplement. Dès lors que les relais associés au circuit pilote, dont les broches 114 sont emmanchées dans les contacts 214, sont fermés, le courant peut circuler à travers le circuit de puissance. On remarque donc que la connexion électrique est sécurisée puisque dans l'ordre de séquencement dans le raccord R, la mise à la terre par engagement de la broche terre 108 dans le contact terre 208 est effective avant la connexion du circuit de puissance par engagement des broches puissance 112 dans les contacts de puissance 212 qui est elle-même effectuée avant la connexion du circuit de pilote par engagement des broches pilote 114 dans les contacts pilote 214. De cette manière, dès que la mise à la terre est effective, l'opérateur peut manipuler le raccord sans risque d'électrocution, puis le circuit de puissance peut être connecté en toute sécurité car il n'est pas alimenté en courant puisque la connexion électrique du circuit pilote n'a pas encore été établie. Enfin, la connexion du circuit pilote permet d'autoriser la circulation du courant à travers le circuit de puissance.

Afin de réaliser cette séquence de connexion, le raccord est conçu de manière à ce que, pendant l'accouplement des éléments 100 et 200, dans une configuration indexée des éléments 100 et 200 avant l'engagement du pion 104 avec la rainure de verrouillage 218, une distance d8, mesurée selon un axe parallèle à l'axe X3-X3, entre la broche terre 108 et son contact 208 est inférieure à une distance d12, mesurée parallèlement à l'axe X3-X3, entre les broches de puissance 112 et leurs contacts 212 qui est elle-même inférieure à une distance d14, également prise selon un axe parallèle à l'axe X3-X3 entre les broches pilotes 114 et les contacts 214. Les distances d8 et d12 sont visibles respectivement sur les figures 4 et 5 et la distance d14 est visible sur les deux figures 4 et 5. De cette manière, on assure que la broche de terre 108 se connecte en premier au contact de terre 208, les broches de puissance 112 se connectent en deuxième aux contacts de puissance 212 et les broches pilotes 114 se connectent en dernier aux contacts pilotes 214. Etant entendu que la séquence inverse se produit lors du désaccouplement, cela permet d'assurer la sécurité de la connexion et de la déconnexion.

Les contacts électriques associés aux broches sont assurés de manière connue par une couronne de lamelles métalliques flexibles déformées par l'emmanchement de la broche associée. Au terme de la dernière séquence de l'accouplement, le pion de verrouillage 104 est parvenu dans l'encoche de verrouillage 238 et s'est dégagé radialement de la patte de sécurité 234 ; il n'exerce donc plus d'effort axial sur la patte de sécurité 234. Ainsi, la bague de sécurité 220 qui subit l'effort élastique du ressort 222 est rappelée élastiquement, vers l'avant, se rapprochant ainsi du premier élément de raccord 100. La patte de sécurité 234 vient recouvrir partiellement la zone 237 bloquant ainsi le pion de verrouillage 104 dans l'encoche 238 dans une position où le pion 104 est verrouillé axialement par rapport au corps 202. En effet le pion de verrouillage 104 heurte la patte de sécurité 234 en tendant à se déplacer vers la zone 237. Le raccord est accouplé et tout éloignement des corps 102 et 202 est empêché.

En parallèle de la dernière séquence d'accouplement, le corps 102 de l'élément mâle 100 poursuit son mouvement en comprimant le joint à lèvre 224. Après que le pion de verrouillage 104 soit parvenu au contact de la patte de sécurité 234, les ouvertures 122 disposées dans le corps 102 de l'élément mâle 100 passent à l'arrière du joint d'étanchéité 224, l'étanchéité est opérationnelle entre les deux corps et l'air contenu entre les deux corps 102 et 202 est comprimé en fin d'accouplement. Afin de diminuer les efforts d'accouplement, un joint à lèvre a été choisi car son effort de compression est inférieur à celui d'un joint torique. De plus, ce joint à lèvre assure l'étanchéité après que les broches puissance 112 aient été engagées dans leurs contacts 212, ceci permettant de réduire la course sur laquelle l'air contenu entre les deux corps 102 et 202 est comprimé et ainsi diminuer les efforts d'accouplement. Puis vient la déformation de la lamelle de blindage 226. Lors de cette déformation, la lamelle de blindage 226 est plaquée contre le corps 202 de l'élément femelle 200. Elle assure ainsi la continuité électrique entre les deux corps 102 et 202 pour la sécurité de l'opérateur.

Ainsi, il est possible de garantir la sécurité d'un opérateur qui interromprait son effort durant l'accouplement. Dans ce cas, si le pion 104 a repoussé la patte de sécurité 234 sans toutefois parvenir en position verrouillée, la bague de sécurité 220 et les pattes de sécurité 234 sont repoussées élastiquement par le ressort 222 vers l'avant, puisque l'opérateur n'exerce plus d'effort pour comprimer le ressort 222. L'effort exercé par le ressort 222 sur le pion 104 s'oppose aux efforts de frottement entre les éléments de raccord 100 et 200, et notamment aux efforts de frottement des broches 108 et 112 qui sont respectivement déjà engagées dans leurs contacts 208 et 212. Ceci entraîne que les pions de verrouillage 104 sont repoussés par les pattes 234 en direction de l'embouchure 236 vers une position où le circuit pilote est déconnecté. Lorsque le ressort 222 est dimensionné pour vaincre tous les efforts de frottement s'opposant au recul du corps 102 dans le corps 202, jusqu'à sa position de la figure 7, il n'y a pas de position intermédiaire lors de l'accouplement. En effet, dès lors que le pion 104 repousse la bague de sécurité 220, le raccord passe, dans le cas d'un accouplement réussi, exclusivement entre une position où le pion de verrouillage 104 est en contact avec la patte de sécurité 234 à une position accouplée où le pion de verrouillage 104 est bloqué en position verrouillée dans l'encoche de verrouillage 238 par la patte de sécurité 234. Ceci est en fait une sécurité en cas d'accouplement incomplet, puisque la patte de sécurité 234 repousse le pion de verrouillage 104 dans une position où le circuit pilote est ouvert et donc où aucun courant n'est susceptible de traverser le circuit de puissance. Le fait que l'accouplement soit incomplet est facilement repérable par l'opérateur puisque le courant ne circule pas dans le circuit de puissance.

Les efforts d'accouplements sont répartis sur la course d'accouplement. En effet, il apparaît en premier l'effort de déformation du contact de terre 208 par la broche de terre 108, puis l'effort de déformation des contacts de puissance 212 par les broches de puissance 112, puis l'écrasement du joint d'étanchéité 224 simultanément à l'effort d'emmanchement des broches pilotes 114 dans les contacts pilotes 214 et enfin la déformation de la lamelle de blindage 226 et la compression de l'air contenu à l'intérieur des corps 102 et 202. Le fait de répartir les efforts résistants sur toute la course d'accouplement est plus ergonomique pour l'opérateur lors d'un raccordement électrique.

Après indexage des deux corps 102 et 202, le seul effort de rapprochement axial des deux corps 102 et 202 permet l'engagement du pion de verrouillage 104 dans la rainure de verrouillage 218 et le verrouillage du pion 104 dans l'encoche de verrouillage 238 avec la bague de verrouillage 236 qui tourne autour de l'axe X3-X3. On parle d'un accouplement automatique.

La construction du raccord R avec une bague de sécurité 220 bloquant le pion de verrouillage 104 en position verrouillée dans l'encoche 238 inclinée permet de limiter l'angle γ233 de rotation angulaire de la bague 216 nécessaire pour le verrouillage et donc de limiter l'angle d'ouverture α218 qui est au moins égal à l'angle γ233 pour un raccord compact.

Lors du désaccouplement, l'opérateur tire la bague de sécurité 220 vers l'arrière et effectue simultanément un mouvement d'éloignement axial des deux éléments de raccord 100 et 200 afin de sortir les pions de verrouillage 104 à l'extérieur des rainures de verrouillage 218. L'agencement des distances entre les broches 108, 112 et 114 et leurs contacts 208, 212, 214 respectif implique que les broches 108, 112 et 114 sortent de leurs contacts 208, 212 et 214 dans l'ordre inverse de celui décrit pour l'accouplement. A savoir, la connexion du circuit pilote est rompue en premier, vient ensuite la déconnexion du circuit de puissance puis enfin la déconnexion à la terre. Ceci permet d'assurer la sécurité de l'opérateur au cours du désaccouplement. De même, dès lors que les pions de verrouillage 104 sont libérés par la bague de sécurité 220 et sortent de l'encoche de verrouillage 238, on garantit que, sans action de l'opérateur, les pions 104 sont repoussés par les pattes de sécurité 234 vers une position où au moins le circuit pilote est interrompu et où il n'y a donc plus de courant transitant dans le circuit puissance.

Selon un aspect optionnel de l'invention représenté de façon schématique uniquement à la figure 8, il est prévu une sécurité supplémentaire utile dans le cas d'un désaccouplement forcé des éléments 100 et 200. En effet, il est courant que le raccord R assure l'interface entre un bâti fixe 242, qui est par exemple une borne secteur, et une partie mobile, qui est par exemple une machine pouvant se déplacer sur une ligne d'assemblage. Ainsi, il est intéressant de pouvoir garantir un désaccouplement du raccord lorsqu'un des deux éléments du raccord s'éloigne de l'autre de manière intempestive. A cet effet, l'élément de raccord 200 équipant le bâti fixe 242 est équipé de moyens d'attache, tels qu'une chaîne 240, qui relient la bague de sécurité 220 au bâti fixe 242. De cette manière, le mouvement de retrait de l'élément mâle 100 dans le sens de la flèche F1 à la figure 8, alors que le raccord est encore accouplé, entraîne dans son mouvement de translation, le corps 202 de l'élément femelle 200 et la bague de verrouillage 216. Le mouvement de la bague de sécurité 220 dans le même sens est limité par la chaîne 240. Si le mouvement de l'élément 100 se poursuit dans le sens de la flèche F1, la bague de sécurité 220 recule par rapport à la bague de verrouillage 216 et les pattes de sécurité 234 s'écartent du passage entre l'encoche de verrouillage 238 et la zone 237, libérant ainsi les pions 104. Ceux-ci ne sont plus bloqués dans les encoches 238, ils sortent des rainures 218 et le raccord R est désaccouplé.

Selon une variante non représentée de l'invention, le joint 224 et/ou la lamelle 226 peut être prévu sur l'élément mâle 100.

Selon une autre variante, certaines broches parmi les broches 108, 112 et 114 peuvent être prévues sur l'élément femelle 200.

Selon une autre variante, le chanfrein est légèrement courbé.

Selon une autre variante, la bague de sécurité est munie d'une seule patte de sécurité coopérant avec l'une des multiples rainures de verrouillage du raccord.

Selon une autre variante, le détrompage mécanique formé par 210/116 peut être ménagé autour d'autres broches et contacts respectifs.

En variante, le nombre de rainures 120 et 215 pourrait être différent de quatre.

Selon une autre variante, la bague de sécurité 220 n'est pas en appui contre un ressort mais la patte de sécurité 234 est élastiquement déformable. La déformation de cette patte 234 permet de libérer le passage du pion 104 et le retour élastique permet de verrouiller le pion 104 dans l'encoche 238.

En variante, la pente de la surface 2362 pourrait ne pas être inclinée par rapport à l'axe X2-X2, donnant lieu à une embouchure dissymétrique. Enfin, l'angle d'inclinaison d'au moins une des pentes des surfaces 2362 et 2364 est compris entre 20 et 60°.

## Revendications

1. Raccord électrique (R), comprenant un premier élément de raccord (100) et un deuxième élément de raccord (200), complémentaire du premier élément de raccord (100), les deux éléments de raccord (100, 200) étant aptes à s'accoupler l'un à l'autre selon un axe d'accouplement (X3-X3), le premier et le deuxième élément de raccord comportant :
- au moins une broche (108, 112, 114) portée par le premier élément (100) ou le deuxième élément (200) et au moins un contact respectif (208, 212, 214) porté par le deuxième élément (200) ou le premier élément (100),
- un mécanisme (104, 218) de verrouillage à baïonnette du raccord comprenant au moins un pion de verrouillage (104) ménagé sur un corps (102) du premier élément de raccord (100) et au moins une bague de verrouillage (216) montée rotative autour d'un corps (202) du deuxième élément de raccord (200) et comprenant une rainure de verrouillage (218) avec une embouchure (236) et une encoche de verrouillage (238) dans laquelle le pion de verrouillage (104) est apte à être verrouillé axialement par rapport au corps (202) du deuxième élément de raccord (200).
- des moyens d'indexage (106, 204) permettant de positionner le corps (102) du premier élément (100) et le corps (202) du deuxième élément de raccord (200), l'un par rapport à l'autre autour de l'axe d'accouplement (X3-X3) dans une configuration indexée qui intervient, en cours d'accouplement, avant l'engagement du pion de verrouillage (104) dans la rainure de verrouillage (218),
**caractérisé**
- **en ce que** le deuxième élément de raccord (200) comprend une bague de sécurité (220) montée mobile en translation axiale par rapport à la bague de verrouillage (216), et comportant au moins une patte de sécurité (234),
- **en ce que** la bague de sécurité (220) est apte à être repoussée par le pion de verrouillage (104) en cours d'accouplement entre, une première position où la patte de sécurité (234) bloque le passage du pion (104) entre l'encoche de verrouillage (238) et l'embouchure (236), et une deuxième position où la patte de sécurité (234) autorise le passage du pion, la bague de sécurité (220) étant rappelée élastiquement vers sa première position,
- **en ce que** chaque rainure de verrouillage (218) comprend à l'avant, un chanfrein (2362, 2364) délimitant ladite embouchure (236), et
- **en ce que** l'amplitude de rotation (γ232) de la bague de verrouillage (216) par rapport au corps (202) du deuxième élément de raccord (200) autour de l'axe d'accouplement (X3-X3) est limitée, et
- **en ce que** dans la configuration indexée des corps (102) et (202) des premier et deuxième éléments (100, 200), l'axe de déplacement (X4-X4) du pion (104) intersecte ladite embouchure (236) de la rainure de verrouillage (218) sur toute l'amplitude de rotation (γ232) de la bague de verrouillage (216).

2. Raccord électrique (R) selon la revendication 1, **caractérisé en ce que** l'angle d'ouverture (α218) de l'embouchure (236) de la rainure de verrouillage (218) dans un plan perpendiculaire à l'axe (X3-X3) est supérieur ou égal à l'amplitude de rotation (γ232) de la bague de verrouillage (216) autour du corps (202) du deuxième élément de raccord (200).

3. Raccord électrique (R) selon l'une quelconque des revendications précédentes, **caractérisé en ce que** l'encoche de verrouillage (238) est inclinée (β238) par rapport à l'axe d'accouplement (X3-X3) en s'éloignant de l'avant de la bague de verrouillage (216) et **en ce que** la patte de sécurité (234) bloque le pion de verrouillage (104) en position verrouillée en configuration accouplée du raccord.

4. Raccord électrique (R) selon l'une quelconque des revendications précédentes, **caractérisé en ce que** le premier et le deuxième élément de raccord (100, 200) comprennent, en outre
- des moyens de connexion à la terre (108, 208) incluant une broche de terre (108) ménagée sur un élément parmi le premier (100) et le deuxième élément de raccord (200) et un contact de terre (208) ménagé sur l'autre élément, la broche de terre (108) étant apte à s'engager selon l'axe d'accouplement (X3-X3) dans le contact de terre (208),
- des moyens de connexion (112, 212) d'un circuit de puissance incluant au moins une broche de puissance (112) ménagée sur un élément parmi le premier (100) et le deuxième élément de raccord (200) et au moins un contact de puissance (212) ménagé sur l'autre élément, la broche de puissance (112) étant apte à s'engager, selon l'axe d'accouplement (X3-X3), dans le contact de puissance (212).
- des moyens de connexion (114, 214) d'un circuit pilote incluant au moins une broche pilote (114) ménagée sur un élément parmi le premier et le deuxième élément de raccord (100, 200) et au moins un contact pilote ménagé sur l'autre élément, la broche pilote (114) étant apte à s'engager, selon l'axe d'accouplement (X3-X3), dans le contact pilote (214).

5. Raccord électrique (R) selon la revendication 4, **caractérisé en ce que**, dans ladite configuration indexée des deux corps avant l'engagement du pion (104) avec la rainure de verrouillage (218), une distance (d8) axiale, prise selon un axe parallèle à l'axe d'accouplement (X3-X3), entre chaque broche de terre (108) et son contact de terre (208) respectif est inférieure à une distance axiale (d12) entre chaque broche de puissance (112) et son contact de puissance (212) respectif, ladite distance axiale (d12) entre chaque broche de puissance (112) et son contact de puissance (212) respectif étant inférieure à une distance axiale (d14) entre chaque broche pilote (114) et son contact pilote (214) respectif.

6. Raccord électrique (R) selon l'une des revendications 4 ou 5, **caractérisé en ce que**, en cours d'accouplement, la connexion à la terre est effectuée avant la connexion du circuit de puissance, ladite connexion de puissance étant effectuée avant la connexion du circuit pilote.

7. Raccord électrique (R) selon l'une des revendications 5 ou 6, **caractérisé en ce que** le premier élément de raccord (100) et/ou le deuxième élément de raccord (200) comprend en outre un joint d'étanchéité (224) apte à coopérer avec le corps (202) du deuxième élément de raccord (200) et le corps (102) du premier élément de raccord (100) et **en ce que** le joint d'étanchéité (224) rend étanche l'intérieur des corps (102, 202) des premier et deuxième éléments (100, 200) au cours de l'accouplement après que le circuit de puissance (112, 212) a été connecté.

8. Raccord électrique (R) selon l'une quelconque des revendications 5 à 7, **caractérisé en ce que** le deuxième élément de raccord (200) comprend, une lamelle de blindage (226) disposée sur un corps (202) parmi le corps (102) du premier élément de raccord (100) et le corps (202) du deuxième élément de raccord et apte à coopérer avec l'autre corps (102) parmi le corps (102) du premier élément de raccord (100) et le corps (202) du deuxième élément de raccord (200) après que le circuit de puissance (112, 212) a été connecté.

9. Raccord électrique (R) selon l'une des revendications 4 à 8, **caractérisé en ce que**, au cours de l'accouplement, lorsque le pion de verrouillage (104) parvient au contact d'une patte de sécurité (234) de la bague de sécurité (220) disposée dans sa première position, la connexion de la ou de chaque broche pilote (114) dans le contact pilote (214) respectif n'est pas effective.

10. Raccord électrique (R) selon l'une quelconque des revendications 4 à 9, **caractérisé en ce que**, lorsque le pion (104) coopère axialement avec la bague de sécurité (220) alors que la bague de sécurité (220) est entre sa première et sa deuxième position, la bague de sécurité (220) est apte à repousser automatiquement, et sans action de l'opérateur, un pion de verrouillage (104) vers une position où la connexion de la ou de chaque broche pilote (114) dans le contact pilote (214) respectif n'est pas effective.

11. Raccord électrique (R) selon l'une quelconque des revendications précédentes **caractérisé en ce que** le corps (102) du premier élément de raccord (100) et/ou le corps (202) du deuxième élément de raccord (200) est formé d'un corps externe (102, 202) et d'un corps interne isolant (110, 206) et **en ce que** le corps interne isolant (110, 206) est apte à être immobilisé par rapport au corps externe (102,202) dans plusieurs configurations décalées angulairement par rapport à un axe central (X1-X1, X2-X2) de l'élément de raccord.

12. Raccord électrique (R) selon l'une des revendications précédentes, **caractérisé en ce que** le premier élément de raccord (100) et/ou le deuxième élément de raccord (200) comprennent en outre un détrompeur mécanique, constitué d'un alésage (116) formé autour d'une broche (114), le diamètre (D1) de l'alésage (116) étant sensiblement égal au diamètre (D2) d'un doigt cylindrique (210) ménagé autour du contact (214) respectif, **en ce que** au cours de l'accouplement, l'alésage (116) et le doigt (210) sont décalés radialement par rapport à l'axe d'accouplement (X3-X3) et **en ce que** l'alésage (116) et le doigt (210) sont aptes à coopérer en configuration indexée des corps (102, 202).

13. Raccord électrique (R) selon l'une quelconque des revendications précédentes, **caractérisé en ce que** l'amplitude de rotation (γ232) de la bague de verrouillage par rapport au corps (202) du deuxième élément de raccord (200) autour de l'axe (X3-X3), est limitée angulairement par un organe de blocage (228).

14. Raccord électrique (R) selon la revendication 13, **caractérisé en ce que** l'organe de blocage (228) est une clavette (228) logée dans le corps (202) du deuxième élément de raccord (200), ou respectivement dans la bague de verrouillage (216), et coopérant sur l'amplitude de rotation (γ232) avec un logement (230) radialement aligné avec la clavette et ménagé dans la bague de verrouillage (216), ou respectivement dans le corps (202) du deuxième élément de raccord (200).

15. Raccord électrique (R) selon l'une quelconque des revendications précédentes **caractérisé en ce que** le deuxième élément de raccord (200) comprend des moyens (240) d'attache de la bague de sécurité (220) à un point fixe (242) extérieur au raccord.

## Patentansprüche

1. Elektrischer Anschluss (R), der ein erstes Anschlusselement (100) und ein zweites komplementär zu dem ersten Anschlusselement (100) ausgebildetes Anschlusselement (200) umfasst, wobei die zwei Anschlusselement (100, 200) geeignet sind, gemäß einer Kupplungsachse (X3-X3) ineinandergesteckt zu werden, wobei das erste und das zweite Anschlusselement aufweisen:
- mindestens einen Kontaktstift (108, 112, 114), der von dem ersten Element (100) oder dem zweiten Element getragen wird, und mindestens einen entsprechenden Kontakt (208, 212, 214), der von dem zweiten Element (200) oder dem ersten Element (100) getragen wird,
- einen Bajonettverriegelungsmechanismus (104, 218) des Anschlusses, der mindestens einen Verriegelungsstift (104), der auf einem Körper (102) des ersten Anschlusselements (100) angeordnet ist, und mindestens einen Verriegelungsring (216), der drehbar um einen Körper (202) des zweiten Anschlusselements (200) montiert ist und eine Verriegelungsnut (218) mit einer Einmündung (236) und eine Verriegelungsraste (238) umfasst, in der der Verriegelungsstift (104) in der Lage ist, axial in Bezug auf den Körper (202) des zweiten Anschlusselements (200) verriegelt zu werden,
- Indexierungsmittel (106, 204), die die Positionierung des Körpers (102) des ersten Elements (100) und des Körpers (202) des zweiten Anschlusselements (200) zueinander um die Kupplungsachse (X3-X3) in einer indexierten Stellung gestatten, die während des Kuppelns vor dem Eingriff des Verriegelungsstifts (104) in die Verriegelungsnut (218) eintritt,
**dadurch gekennzeichnet,**
- **dass** das zweite Anschlusselement (200) einen Sicherungsring (220) umfasst, der in axialer Längsbewegung in Bezug auf den Verriegelungsring (216) beweglich montiert ist und mindestens einen Sicherungsansatz (234) aufweist,
- **dass** der Sicherungsring (220) geeignet ist, von dem Verriegelungsstift (104) während des Kuppelns zwischen einer ersten Position, in der der Sicherungsansatz (234) den Durchgang des Stifts (104) zwischen der Verriegelungsraste (34) und der Einmündung (236) blockiert, und einer zweiten Stellung, in der der Sicherungsansatz (234) den Durchgang des Stifts gestattet, verschoben zu werden, wobei der Sicherungsring (220) elastisch in seine erste Stellung zurückgestellt wird,
- **dass** jede Verriegelungsnut (218) vorn eine Abschrägung (2362, 2364) umfasst, die die Einmündung (236) begrenzt, und
- **dass** die Amplitude der Drehung (γ232) des Verriegelungsrings (216) in Bezug auf den Körper (202) des zweiten Anschlusselements (200) um die Kupplungsachse (X3-X3) begrenzt ist, und
- **dass** in der indexierten Stellung der Körper (102) und (202) des ersten und zweiten Elements (100, 200) die Verschiebungsachse (X4-X4) des Stifts (104) die Einmündung (236) der Verriegelungsnut (218) über die gesamte Amplitude der Drehung (γ232) des Verriegelungsrings (216) schneidet.

2. Elektrischer Anschluss (R) nach Anspruch 1, **dadurch gekennzeichnet, dass** der Öffnungswinkel (α218) der Einmündung (236) der Verriegelungsnut (260) in einer zur Achse (X3-X3) senkrechten Ebene größer oder gleich der Amplitude der Drehung (γ232) des Verriegelungsrings (260) um den Körper (202) des zweiten Anschlusselements (200) ist.

3. Elektrischer Anschluss (R) nach einem beliebigen der vorhergehenden Ansprüche, **dadurch gekennzeichnet, dass** die Verriegelungsraste (238) in Bezug auf die Kupplungsachse (X3-X3) geneigt (β238) ist, wobei sie sich von dem Vorderteil des Verriegelungsrings (216) entfernt, und dass der Sicherungsansatz (234) den Verriegelungsstift (104) in der Verriegelungsstellung in der gekuppelten Konfiguration des Anschlusses blockiert.

4. Elektrischer Anschluss (R) nach einem beliebigen der vorhergehenden Ansprüche, **dadurch gekennzeichnet, dass** das erste und das zweite Anschlusselement (100, 200) außerdem umfassen
- Mittel (108, 208) zur Verbindung mit Erde, die einen Erdkontaktstift (108), der an einem von dem ersten (100) und dem zweiten Anschlusselements (200) angeordnet ist, und einen Erdkontakt (208) einschließen, der an dem anderen Element angeordnet ist, wobei der Erdkontaktstift (108) geeignet ist, gemäß der Kupplungsachse (X3-X3) in den Erdkontakt (208) einzugreifen,
- Mittel (112, 212) zur Verbindung mit einem Stromkreis, die einen stromführenden Kontaktstift (112), der an einem von dem ersten (100) und dem zweiten (200) Anschlusselement angeordnet ist und mindestens einen stromführenden Kontakt (212), der an dem anderen Element angeordnet ist, einschließen, wobei der stromführende Kontaktstift (112) geeignet ist, gemäß der Kupplungsachse (X3-X3) in den stromführenden Kontakt (212) eingeführt zu werden,
- Mittel (114, 214) zur Verbindung mit einem Steuerkreis, die mindestens einen Steuerkontaktstift (114), der an einem von dem ersten und dem zweiten Anschlusselement (100, 200) angeordnet ist, und mindestens einen Steuerkontakt, der an dem anderen Element angeordnet ist, einschließen, wobei der Steuerkontaktstift (114) geeignet ist, gemäß der Kupplungsachse (X3-X3) in den Steuerkontakt (214) einzugreifen.

5. Elektrischer Anschluss (R) nach Anspruch 4, **dadurch gekennzeichnet, dass** in der indexierten Stellung der zwei Körper vor dem Eingriff des Stifts (104) in die Verriegelungsnut (218) eine axiale Entfernung (d8), gemäß einer Achse parallel zur Kupplungsachse (X3-X3) zwischen jedem Erdkontaktstift (108) und seinem entsprechenden Erdkontakt (208) kleiner ist als eine axiale Entfernung (d12) zwischen jedem stromführenden Kontaktstift (112) und seinem jeweiligen stromführenden Kontakt (212) ist, wobei die axiale Entfernung (d12) zwischen jedem stromführenden Kontaktstift (112) und seinem jeweiligen stromführenden Kontakt (212) kleiner ist als eine axiale Entfernung (d14) zwischen jedem Steuerkontaktstift (114) und seinem jeweiligen Steuerkontakt (214).

6. Elektrischer Anschluss (R) nach einem der Ansprüche 4 oder 5, **dadurch gekennzeichnet, dass** während des Kuppelns die Verbindung zur Erde vor der Verbindung mit dem Stromkreis durchgeführt wird, wobei die stromführende Verbindung vor der Verbindung mit dem Steuerkreis durchgeführt wird.

7. Elektrischer Anschluss (R) nach einem der Ansprüche 5 oder 6, **dadurch gekennzeichnet, dass** das erste Anschlusselement (100) und/oder das zweite Anschlusselement (200) außerdem eine Dichtung (224) umfassen, die geeignet ist, mit dem Körper (202) des zweiten Anschlusselements (200) und dem Körper (102) des ersten Anschlusselements (100) zusammenzuarbeiten, und dass die Dichtung (224) das Innere des Körpers (102, 202) des ersten und des zweiten Elements (100, 200) während des Kuppeln abdichtet, nachdem der Stromkreis (112, 212) verbunden wurde.

8. Elektrischer Anschluss (R) nach einem beliebigen der Ansprüche 5 bis 7, **dadurch gekennzeichnet, dass** das zweite Anschlusselement (200) eine Abschirmungslamelle (226) umfasst, die an einem Körper (202) der Körper (102, 202) des ersten Anschlusselements (100) und des zweiten Anschlusselements (200) angeordnet ist und geeignet ist, mit dem anderen Körper (102) der Körper (102, 202) des ersten Anschlusselements (100) und des zweiten Anschlusselements (200) zusammenzuarbeiten, nachdem der Stromkreis (112, 212) verbunden wurde.

9. Elektrischer Anschluss (R) nach einem der Ansprüche 4 bis 8, **dadurch gekennzeichnet, dass** während des Kuppelns die Verbindung des oder jedes Steuerkontaktstifts (114) mit dem jeweiligen Steuerkontakt (214) nicht wirksam ist, wenn der Verriegelungsstift (104) in Kontakt mit einem Sicherungsansatz (234) des Sicherungsrings (220) kommt, der in seiner ersten Stellung ist.

10. Elektrischer Anschluss (R) nach einem beliebigen der Ansprüche 4 bis 9, **dadurch gekennzeichnet, dass**, wenn der Stift (104) axial mit dem Sicherungsring (220) zusammenarbeitet, sobald der Sicherungsring (220) zwischen seiner ersten und seiner zweiten Stellung ist, der Sicherungsrings (220) geeignet ist, automatisch und ohne Betätigung durch den Bediener einen Verriegelungsstift in eine Position zu schieben, in der die Verbindung des oder jedes Steuerkontaktstifts (114) mit dem jeweiligen Steuerkontakt (214) nicht wirksam ist.

11. Elektrischer Anschluss (R) nach einem beliebigen der vorhergehenden Ansprüche, **dadurch gekennzeichnet, dass** der Körper (102) des ersten Anschlusselements (100) und/oder der Körper (202) des zweiten Anschlusselements (200) aus einem Außenkörper (102, 202) und einem isolierenden Innenkörper (110, 206) gebildet ist und dass der isolierende Innenkörper (110, 206) geeignet ist, in Bezug auf den Außenkörper (102, 202) in mehreren winkelmäßig in Bezug auf eine Mittelachse (X1-X1, X2-X2) des Anschlusselements versetzten Stellungen festgelegt zu werden.

12. Elektrischer Anschluss (R) nach einem der vorhergehenden Ansprüche, **dadurch gekennzeichnet, dass** das erste Anschlusselement (100) und/oder das zweite Anschlusselement (200) außerdem eine mechanische Codierung umfasst, die aus einer um einen Kontaktstift (114) herum gebildete Bohrung (116) besteht, wobei der Durchmesser (D1) der Bohrung (116) im Wesentlichen gleich dem Durchmesser (D2) eines zylindrischen Fingers (210) ist, der um den jeweiligen Kontakt (214) herum ausgebildet ist, und dass während des Kuppelns die Bohrung (116) und der Finger (210) radial in Bezug auf die Kupplungsachse (X3-X3) versetzt sind und dass die Bohrung (116) und der Finger (210) geeignet sind, in der indexierten Stellung der Körper (102, 202) zusammenzuarbeiten.

13. Elektrischer Anschluss (R) nach einem beliebigen der vorhergehenden Ansprüche, **dadurch gekennzeichnet, dass** die Amplitude der Drehung (γ232) des Verriegelungsrings in Bezug auf den Körper (202) des zweiten Anschlusselements (200) um die Achse (X3-X3) winkelmäßig durch ein Blockierelement (228) begrenzt ist.

14. Elektrischer Anschluss (R) nach Anspruch 13, **dadurch gekennzeichnet, dass** das Blockierelement (228) eine Passfeder (228) ist, die in dem Körper (202) des zweiten Anschlusselements (200) oder respektive in dem Verriegelungsring (216) aufgenommen ist und über die Amplitude der Drehung (γ232) mit einem Aufnahmeraum (230) zusammenarbeitet, der radial mit der Passfeder ausgerichtet ist und in dem Verriegelungsring (216) oder respektive in dem Körper (202) des zweiten Anschlusselements (200) eingearbeitet ist.

15. Elektrischer Anschluss (R) nach einem beliebigen der vorhergehenden Ansprüche, **dadurch gekennzeichnet, dass** das zweite Anschlusselement (200) Mittel (240) zum Befestigen des Sicherungsrings (220) an einem festen äußeren Punkt (242) zu dem Anschluss umfasst.

## Claims

1. Electrical connector (R), comprising a first connection element (100) and a second connection element (200), complementary to the first connection element (100), the two connection elements (100, 200) being able to be coupled to one another according to a coupling axis (X3-X3), the first and the second connection element comprising:
- at least one pin (108, 112, 114) carried by the first element (100) or the second element (200) and at least one respective contact (208, 212, 214) carried by the second element (200) or the first element (100),
- a bayonet-type locking mechanism (104, 218) of the connector comprising at least one locking pin (104) arranged on a body (102) of the first connection element (100) and at least one locking ring (216) mounted rotatingly around a body (202) of the second connection element (200) and comprising a locking groove (218) with an outlet (236) and a locking notch (238) wherein the locking pin (104) is able to be locked axially in relation to the body (202) of the second connection element (200).
- means for indexing (106, 204), making it possible to position the body (102) of the first element (100) and the body (202) of the second connection element (200), one in relation to the other around the coupling axis (X3-X3) in an indexed configuration which intervenes, during coupling, before the engagement of the locking pin (104) in the locking groove (218),
**characterised**
- **in that** the second connection element (200) comprises a safety ring (220) mounted mobile in axial translation in relation to the locking ring (216), and comprising at least one safety catch (234),
- **in that** the safety ring (220) is able to be pushed back by the locking pin (104) during coupling between, a first position wherein the safety catch (234) blocks the passage of the pin (104) between the locking notch (238) and the outlet (236), and a second position wherein the safety catch (234) authorises the passage of the pin, the safety ring (220) being drawn back elastically to its first position,
- **in that** each locking groove (218) comprises at the front, a chamfer (2362, 2364) delimiting said outlet (236), and
- **in that** the rotation range (γ232) of the locking ring (216) in relation to the body (202) of the second connection element (200) around the coupling axis (X3-X3) is limited, and
- **in that** in the indexed configuration of the bodies (102) and (202) of the first and second elements (100, 200), the axis of travel (X4-X4) of the pin (104) intersects said outlet (236) of the locking groove (218) over the entire rotation range (γ232) of the locking ring (216).

2. Electrical connector (R) according to claim 1, **characterised in that** the angle of opening (α218) of the outlet (236) of the locking groove (218) in a plane perpendicular to the axis (X3-X3) is greater than or equal to the rotation range (γ232) of the locking ring (216) around the body (202) of the second connection element (200).

3. Electrical connector (R) as claimed in any preceding claim, **characterised in that** the locking notch (238) is inclined (β238) in relation to the coupling axis (X3-X3) by moving away from the front of the locking ring (216) and **in that** the safety catch (234) blocks the locking pin (104) in locked position in coupled configuration of the connector.

4. Electrical connector (R) as claimed in any preceding claim, **characterised in that** the first and the second connection element (100, 200) further include
- means for earthing (108, 208) including an earthing pin (108) arranged on an element among the first (100) and the second connection element (200) and an earth contact (208) arranged on the other element, with the earthing pin (108) able to engage according to the coupling axis (X3-X3) into the earth contact (208),
- means for connecting (112, 212) a power circuit including at least one power pin (112) arranged on an element among the first (100) and the second connection element (200) and at least one power contact (212) arranged on the other element, the power pin (112) able to engage, according to the coupling axis (X3-X3), into the power contact (212).
- means for connecting (114, 214) a pilot circuit including at least one pilot pin (114) arranged on an element among the first and the second connection element (100, 200) and at least one pilot contact arranged on the other element, with the pilot pin (114) able to engage, according to the coupling axis (X3-X3), into the pilot contact (214).

5. Electrical connector (R) according to claim 4, **characterised in that**, in said indexed configuration of the two bodies before the engagement of the pin (104) with the locking groove (218), an axial distance (d8), taken according to an axis parallel to the coupling axis (X3-X3), between each earthing pin (108) and its respective earth contact (208) is less than an axial distance (d12) between each power pin (112) and its respective power contact (212), said axial distance (d12) between each power pin (112) and its respective power contact (212) being less than an axial distance (d14) between each pilot pin (114) and its respective pilot contact (214).

6. Electrical connector (R) according to one of claims 4 or 5, **characterised in that**, during coupling, the connection to the earth is carried out before the connection of the power circuit, said power connection being carried out before the connection of the pilot circuit.

7. Electrical connector (R) according to one of claims 5 or 6, **characterised in that** the first connection element (100) and/or the second connection element (200) further comprises a seal (224) able to cooperate with the body (202) of the second connection element (200) and the body (102) of the first connection element (100) and **in that** the seal (224) seals the inside of the bodies (102, 202) of the first and second elements (100, 200) during the coupling after the power circuit (112, 212) has been connected.

8. Electrical connector (R) according to any of claims 5 to 7, **characterised in that** the second connection element (200) comprises, a shielding blade (226) arranged on a body (202) among the body (102) of the first connection element (100) and the body (202) of the second connection element and able to cooperate with the other body (102) among the body (102) of the first connection element (100) and the body (202) of the second connection element (200) after the power circuit (112, 212) has been connected.

9. Electrical connector (R) according to one of claims 4 to 8, **characterised in that**, during the coupling, when the locking pin (104) comes into contact with a safety catch (234) of the safety ring (220) arranged in its first position, the connection of the or of each pilot pin (114) in the respective pilot contact (214) is not effective.

10. Electrical connector (R) according to any of claims 4 to 9, **characterised in that**, when the pin (104) cooperates axially with the safety ring (220) while the safety ring (220) is between its first and its second position, the safety ring (220) is able to automatically push back, and without action from the operator, a locking pin (104) towards a position wherein the connection of the or of each pilot pin (114) in the respective pilot contact (214) is not effective.

11. Electrical connector (R) as claimed in any preceding claim **characterised in that** the body (102) of the first connection element (100) and/or the body (202) of the second connection element (200) is formed of an external body (102, 202) and of an internal insulating body (110, 206) and **in that** the internal insulating body (110, 206) is able to be immobilised in relation to the external body (102, 202) in several configurations angularly offset in relation to a central axis (X1-X1, X2-X2) of the connection element.

12. Electrical connector (R) according to one of the preceding claims, **characterised in that** the first connection element (100) and/or the second connection element (200) further include a mechanical foolproof device, comprised of a bore (116) formed around a pin (114), the diameter (D1) of the bore (116) being substantially equal to the diameter (D2) of a cylindrical finger (210) arranged around the respective contact (214), **in that** during the coupling, the bore (116) and the finger (210) are offset radially in relation to the coupling axis (X3-X3) and **in that** the bore (116) and the finger (210) are able to cooperate in indexed configuration of the bodies (102, 202).

13. Electrical connector (R) as claimed in any preceding claim, **characterised in that** the rotation range (γ232) of the locking ring in relation to the body (202) of the second connection element (200) around the axis (X3-X3), is limited angularly by a blocking member (228).

14. Electrical connector (R) according to claim 13, **characterised in that** the blocking member (228) is a key (228) housed in the body (202) of the second connection element (200), or respectively in the locking ring (216), and cooperating on the rotation range (γ232) with a housing (230) radially aligned with the key and arranged in the locking ring (216), or respectively in the body (202) of the second connection element (200).

15. Electrical connector (R) as claimed in any preceding claim **characterised in that** the second connection element (200) comprises means (240) of fastening the safety ring (220) to a fixed point (242) outside of the connector.
